# FASCICULE DE BREVET EUROPEEN

(11) **EP 2 387 470 B1**
(45) Date de publication et mention de la délivrance du brevet: **23.12.2015**
(21) Numéro de dépôt: 09737039.9
(22) Date de dépôt: 28.08.2009
(51) Int. Cl.: D04H 18/04, B05B 1/20, B05B 1/26

(54) **DISPOSITIF DE PROJECTION DE JETS D'EAU PAR UNE PLAQUETTE PERFORÉE COURBÉE**
VORRICHTUNG ZUM SPRÜHEN VON WASSERSTRAHLEN MITTELS EINER GEKRÜMMTEN PERFORIERTEN PLATTE
DEVICE FOR SPRAYING JETS OF WATER BY MEANS OF A CURVED PERFORATED PLATE

(30) Priorité: 16.01.2009 FR 0900192
(43) Date de publication de la demande: 23.11.2011
(62) Demande divisionnaire de: 13005660.9
(73) Titulaire: ANDRITZ Perfojet SAS, 38330 Montbonnot (FR)
(72) Inventeur: DECOLIN, Christian, F-38330 Montbonnot (FR); VEILLET, Florent, F-73800 Montmélian (FR); NOELLE, Frédéric, F-38330 Saint Nazaire les Eymes (FR)
(74) Mandataire: Eidelsberg, Victor Albert
(86) Numéro de dépôt international: PCT/FR2009/001043
(87) Numéro de publication internationale: WO 2010/081939

(56) Documents cités:
- WO-A-01/27373
- WO-A-01/44553
- WO-A-03/070378
- US-A- 2 709 112
- US-A- 3 403 862
- US-A1- 2008 179 431
- US-B1- 6 357 115

## Description

La présente invention se rapporte aux dispositifs de projection de jets d'eau, utiles notamment pour le liage hydraulique de fibres en des non tissé. Ce liage consiste à envoyer un rideau de jets d'eau sous pression formé par une plaquette perforée sur un voile de fibres pour les enchevêtrer et les former en une nappe cohérente, sans nécessiter l'utilisation de liant ou de résine.

La distance minimale entre les jets d'ailleurs difficile à obtenir est légèrement inférieure à 0,5 mm. Cette limite de fabrication est due à des raisons mécaniques, puisqu'il faut avoir nécessairement un minimum de matière entre chaque perforation afin que la plaquette ait une tenue mécanique correcte dans le temps. Il y a donc une distance entre chaque marquage de ligne de jets sur le non tissé légèrement inférieure à 0,5 mm, cette distance correspondant à la distance entre chaque perforation de la plaquette.

On souhaite pourtant obtenir un marquage de lignes de jet (ou lignage) très fin sur des non tissé par des jets d'eau très proches les uns des autres dans le sens de la laize.

L'invention y pourvoit par un dispositif de projection de jets d'eau, facile à usiner.

Le dispositif de projection de jets d'eau comprend un corps définissant une chambre et délimitant une sortie longitudinale à l'extérieur, une plaquette unique, d'un seul tenant et munie de perforations étant interposée entre la chambre et la sortie, en étant supportée par deux portées longitudinales comme décrit au WO 03/07038. Suivant l'invention, les deux portées longitudinales sont courbées suivant une surface courbée de même génératrice longitudinale, qui tourne sa concavité vers la sortie.

Grâce à cette courbure, on peut par une seule et même plaquette et à l'aide d'une seule et même chambre d'alimentation de la plaquette en eau sous une pression comprise entre 50 bar et 1 000 bar, envoyer plusieurs jets sur une même ligne longitudinale du voile, considérée dans la direction de la plaquette, celui-ci passant sous la plaquette sur un convoyeur et la direction longitudinale ci-dessus correspondant à la largeur du voile. Les lignes de jets sur le voile sont ainsi très resserrées et la quantité d'eau reçue par une ligne est très grande. La plaquette peut être courbée soi-même. Elle peut aussi être plane, mais suffisamment souple pour épouser la forme des portées sous l'effet de la pression de l'eau.

De préférence, les perforations sont de révolution et leur axe fictif est normal à la surface courbée. Elles sont ainsi faciles à usiner. La courbe en section transversale de cette surface courbée est de préférence un cercle, mais elle peut être constituée aussi par les cordes d'une partie d'un polygone régulier inscrit dans un cercle, les axes des perforations passant par le milieu des cordes. On obtient ainsi que les jets d'eau convergent au centre du cercle et l'on dispose de préférence le voile à consolider par les jets d'eau de manière à ce que le centre du cercle soit au milieu du voile, la distance entre l'élément transportant le voile (T), convoyeur ou tambour, portant le voile et le point de la face inférieure de la plaquette qui en est le plus éloigné étant général comprise entre 10 mm et 50 mm, de préférence entre 20 mm et 40 mm. Mais, la surface courbée peut avoir aussi une section transversale elliptique ou parabolique. Les perforations de la plaquette peuvent être en quinconce, les points d'impacts des jets sur le voile se succédant alors sur une même ligne d'une façon très rapprochée. Pour avoir une grande quantité d'eau projetée en un même point, et ainsi pouvoir perforer le voile, les perforations sont alignées suivant des lignes perpendiculaires à des rangées longitudinales de perforations. Habituellement, il y a de 2 à 6 rangées dans ce cas. Mais il peut y avoir aussi une seule rangée de perforations.

Le diamètre des perforations est en général compris entre 50 microns et 250 microns et la distance entre deux perforations voisines entre 0,4 mm et 30 mm. De préférence la distance entre chaque rangée de perforations est comprise entre 0,4 mm et 3 mm. La plaquette a en général une épaisseur comprise entre 0,5 mm et 5 mm, de préférence entre 0,6 mm et 1,4 mm.

Suivant un mode de réalisation, le bord libre longitudinal de l'une des portées est plus éloigné de la chambre que le bord libre longitudinal de l'autre portée. La plaquette est montée en une position où elle coupe le plan d'envoi de l'eau défini par le passage mettant la chambre en communication avec la sortie, mais où elle n'est pas de symétrie par rapport à ce plan. En inclinant ainsi la plaquette, et aussi de préférence le plan axial de la sortie par rapport au plan axial du passage, et en faisant toujours en sorte que les axes fictifs des perforations soient normaux à la surface courbée de la plaquette, on décale le point de convergence des jets en amont ou de préférence en aval sur le voile se déplaçant devant le dispositif de projection de jets d'eau et on fait en sorte que ces jets arrivent sur le voile suivant un angle sensiblement identique. Cette arrivée, suivant un angle qui peut être compris entre 70 et 90 degrés, sur le voile permet de diminuer les rebonds des jets en les orientant au mieux. Cette, arrivée se fait d'autant mieux que la largeur de la sortie est comprise entre 1 mm et 10 mm, de préférence entre 2 mm et 5 mm.

Suivant un mode de réalisation permettant de faire en sorte que le dispositif de projection de jets d'eau puisse être utilisé aussi bien avec des plaquettes suivant l'invention qu'avec des plaquettes habituelles planes, la plaquette est supportée par un porte-plaquette unique, d'un seul tenant, de même courbure que la plaquette et ouvert en regard de la sortie. Pour utiliser la plaquette à surface courbée suivant l'invention, on met le porte-plaquette dans le dispositif de projection de jets d'eau alors qu'il supporte une plaquette suivant l'invention, tandis que, pour mettre une plaquette du type ancien, on retire le porte-plaquette et on met la plaquette en la supportant par un porte-plaquette classique s'accommodant d'une plaquette plane.

Le dispositif à sortie longitudinale d'envoi d'eau sous pression comprend généralement un corps et un mors fixé au corps de manière à y retenir la plaquette perforée soutenue ou non par un porte-plaquette. La chambre longitudinale, de préférence cylindrique, est usinée dans le corps et est alimentée en eau comprimée par l'une des faces frontales. Le passage longitudinal d'envoi de l'eau sous pression sur la plaquette perforée s'étend sur toute la dimension longitudinale du corps et débouche dans une chambre de répartition définie par le mors et dans laquelle la plaquette est supportée, le mors définissant en dessous de la plaquette l'ouverture de sortie des jets en direction d'un moyen de transport du voile, généralement d'un tapis convoyeur perforé sans fin ou d'un tambour perforé.

Suivant un mode de réalisation permettant d'incliner les jets alors que la chambre débouche sur la plaquette par un passage, le plan longitudinal médian de la sortie est incliné par rapport au plan longitudinal médian du passage.

L'invention vise aussi une installation de consolidation d'un non-tissé par jets d'eau comprenant un élément de transport (T) du non-tissé devant un dispositif de projection de jets. Le dispositif est tel que suivant l'invention et la distance la plus petite entre l'élément de transport et le point de la face inférieure de la plaquette le plus éloigné de l'élément de transport est comprise entre 10 mm et 50 mm.

Aux dessins annexés, donnés uniquement à titre d'exemple :
La figure 1 est une vue en coupe d'une plaquette suivant l'invention,
La figure 2 est une vue en coupe d'un dispositif de projection de jets d'eau suivant l'invention comportant la plaquette de la figure 1,
La figure 3 est une vue semblable à la figure 2 alors que la plaquette est supportée par un porte-plaquette,
La figure 4 est une vue en élévation d'une plaquette suivant l'invention ayant trois rangées de perforation centrée en quinconce,
La figure 5 est une vue de côté correspondant à la figure 4,
La figure 6 est une vue de dessus correspondant aux figures 4 et 5,
La figure 7 est une vue en perspective correspondant aux figures 4 à 6,
La figure 8 est une vue schématique en élévation d'une plaquette suivant l'invention à trois rangées centrées et alignées,
La figure 9 est une vue de côté correspondant à la figure 8,
La figure 10 est une vue en plan correspondant aux figures 8 et 9,
La figure 11 est une vue en perspective correspondant aux figures 8 à 10,
La figure 12 est une vue schématique en élévation d'une plaquette coudée à trois rangées centrées en quinconce,
La figure 13 est une vue de côté correspondant à la figure 12,
La figure 14 est une vue de dessus correspondant à la figure 12 et 13,
La figure 15 est une vue en perspective correspondant aux figures 12 à 14,
La figure 16 est une vue en coupe d'un autre mode de réalisation du dispositif de projection de jets d'eau suivant l'invention, et
La figure 17 est une vue en coupe d'un autre mode de réalisation du dispositif de projection d'eau suivant l'invention.

La plaquette d'un seul tenant représentée à la figure 1 est sensiblement rectangulaire, mais est précourbée suivant une surface courbée tournant sa concavité vers le bas. La plaquette 1 en inox a deux rangées de perforations dont les axes 2 fictifs sont normaux à l'arc de cercle de la plaquette 1 tournant sa convexité vers le haut. Les axes 2 fictifs illustrent le trajet des jets d'eau qui convergent au point A.

A la figure 2 le dispositif de projection de jets d'eau comprend un corps 4 constitué d'un corps proprement dit et d'un mors 5 en acier fixé en dessous du corps d'une manière étanche. Dans le corps 4 est défini une chambre 6 cylindrique d'alimentation en eau sous une pression de 400 bars, la source d'alimentation en eau communiquant avec la chambre 6 par une extrémité frontale du corps 4 qui se trouve au-dessus du plan de l'épure. Cette chambre 6 unique communique par un passage 7'longitudinal unique s'étendant sur toute l'étendue longitudinale du corps. mais fermée sur les deux faces frontales. Ce passage débouche dans un espace défini par les deux parties du mors au bas duquel se trouve la plaquette 1 unique suivant la figure 1. Entre les deux parties du mors 5 est défini en dessous de la plaquette une sortie 7 par laquelle les jets 2 d'eau peuvent sortir du dispositif de projection de jets d'eau.

De part et d'autre de la sortie 7, le mors définit deux portées 3 courbées suivant une surface courbée qui tourne sa concavité vers la sortie 7. Les deux portées 3 sont définies par une même génératrice longitudinale. Elles font face à la chambre 6 et sont de part et d'autre du passage 7'.

Le dispositif de projection de jets d'eau représenté à la figure 3 diffère de celui représenté à la figure 2 par le fait que la plaquette 1 est plane, mais est suffisamment souple pour se courber sous l'effet de la pression de l'eau, de sorte qu'elle épouse la forme courbée d'un porte-plaquette 8 unique, d'un seul tenant, qui, tout comme la plaquette 1, s'étend sur toute la dimension longitudinale du dispositif de projection de jets d'eau. La face supérieure de ce porte-plaquette 8 a une surface courbée que la plaquette 1 épouse.

Aux figures 4 à 7, trois rangées de perforations sont pratiquées en quinconce dans la plaquette courbée. Chaque perforation de la rangée du milieu est disposée entre deux perforations de la rangée de gauche. Chaque perforation de la rangée de droite est disposée entre deux perforations de la rangée centrale, mais aussi entre deux perforations de la rangée de gauche. Bien que la distance entre deux perforations suivant une rangée obéissent à la règle habituelle régissant cet intervalle, la distance entre les points d'impact des jets sur le non tissé est divisée par trois et cela sans pour autant à avoir à usiner des perforations faisant un angle avec la normale à la surface courbée de la plaquette.

Dans le mode de réalisation des figures 8 à 11, les perforations sont disposées en trois rangées, les perforations sont alignées en n'étant donc pas en quinconce et la rangée du milieu donne un jet arrivant perpendiculairement sur le voile 10. Les trois jets issus d'une même ligne de perforations, perpendiculaire aux rangées, convergent en un même point.

Dans le mode de réalisation représenté aux figures 12 à 15, la plaquette est constituée par trois cordes 11, 12, 13 d'arcs d'un cercle 14 imaginaire de centre 15 se trouvant sur le non tissé. Les perforations sont perpendiculaires aux cordes et leur axe fictif est perpendiculaire la corde 11, 12, 13. Les perforations sont disposées en quinconce.

A la figure 16 la plaquette 16 est inclinée par rapport au plan X longitudinal médian de la chambre 6 défini par le passage 7' et le plan Y longitudinal médian de la sortie 7 est inclinée par rapport au plan X longitudinal médian du passage 7'. Les jets qui sortent de la plaquette 16 arrivent sur le voile 10 de non tissé, supporté par un tambour tournant (T) dans le sens des aiguilles d'une montre, comme indiqué par la flèche (F), en aval par rapport à l'endroit où ils arriveraient si la plaquette 16 n'était pas inclinée. Les deux parties du mors eux-mêmes ont chacun une portée inclinée épousant la plaquette et délimitent une ouverture sous la plaquette pour la sortie 7 des jets.

Le mode de la réalisation de la figure 17 correspond à celui de la figure 16, mais cette fois-ci la plaquette 16 est supportée par un porte-plaquette 17 ayant lui-même une surface courbée ou portée épousant celle de la plaquette, tandis que sa surface 18 par laquelle il s'appuie sur le mors est une surface plane en sorte qu'en remplaçant le porte-plaquette 17 par un porte-plaquette habituel, on peut aussi faire fonctionner le dispositif de projection de jets avec une plaquette plane classique.

## Revendications

1. Dispositif de projection de jets d'eau comprenant un corps (4) définissant une chambre (6) et délimitant une sortie (7) longitudinale à l'extérieur, une plaquette (1) unique, d'un seul tenant et munie de perforations étant interposée entre la chambre (6) et la sortie (7) en étant supportée par deux portées (3) longitudinales interposées entre la plaquette (1) et la sortie (7), **caractérisé en ce que** les deux portées (3) sont courbées suivant une surface courbée de même génératrice longitudinale, qui tourne sa concavité vers la sortie (7).

2. Dispositif suivant la revendication 1, **caractérisé en ce que** les portées (3) sont ménagées sur le corps (4) ou sur un porte-plaquette (17) porté par le corps (4).

3. Dispositif suivant la revendication 1 ou 2, **caractérisé en ce que** les perforations sont de révolution et les axes fictifs des perforations sont normales à la surface courbée lorsque la plaquette est appliquée sur les portées.

4. Dispositif suivant l'une des revendications 1 à 3, **caractérisé en ce que** la distance entre deux perforations voisines est comprise entre 0,4 mm et 30.

5. Dispositif suivant l'une des revendications 1 à 4, **caractérisé en ce qu'**il a plusieurs rangées de perforations et les perforations sont en quinconce ou alignées suivant des lignes perpendiculaires aux rangées longitudinales de perforations.

6. Dispositif suivant l'une des revendications précédentes, **caractérisé en ce que** la plaquette a une épaisseur comprise entre 0,5 mm et 5 mm, de préférence entre 0,6 mm et 1,4 mm.

7. Dispositif suivant l'une des revendications précédentes, **caractérisé en ce que** le bord libre longitudinal de l'une des portées est plus éloigné de la chambre que le bord libre longitudinal de l'autre portée.

8. Dispositif suivant la revendication 7 dont la chambre (6) débouche sur la plaquette par un passage (7'), **caractérisé en ce que** le plan (Y) longitudinal médian de la sortie (7) est incliné par rapport au plan (X) longitudinal médian du passage (7') de la chambre (6).

9. Installation de consolidation d'un non-tissé par jets d'eau comprenant un élément (T) de transport du non-tissé devant un dispositif de projection de jets, **caractérisé en ce que** le dispositif est tel que suivant l'une des revendications précédentes et la distance la plus petite entre l'élément (T) de transport et le point de la face inférieure de la plaquette le plus éloigné de l'élément de transport (T) est comprise entre 10 mm et 50 mm, de préférence entre 20 mm et 40 mm.

## Patentansprüche

1. Vorrichtung zum Spritzen von Wasserstrahlen, umfassend einen Körper (4), der eine Kammer (6) definiert und einen Längsausgang (7) außerhalb begrenzt, wobei eine einzige Platte (1), die einstückig ausgebildet und mit Lochungen versehen ist, zwischen der Kammer (6) und dem Ausgang (7) eingefügt ist und dabei durch zwei Längsauflageflächen (3), die zwischen der Platte (1) und dem Ausgang (7) eingefügt sind, getragen ist, **dadurch gekennzeichnet, dass** die beiden Auflageflächen (3) entsprechend einer gekrümmten Fläche mit gleicher Längsmantellinie, deren Konkavität dem Ausgang (7) zugewandt ist, gekrümmt sind.

2. Vorrichtung nach Anspruch 1, **dadurch gekennzeichnet, dass** die Auflageflächen (3) an dem Körper (4) oder an einem durch den Körper (4) getragenen Plattenträger (17) ausgebildet sind.

3. Vorrichtung nach Anspruch 1 oder 2, **dadurch gekennzeichnet, dass** die Lochungen Rotationslochungen sind und die fiktiven Achsen der Lochungen zu der gekrümmten Fläche normal sind, wenn die Platte auf die Auflageflächen aufgelegt ist.

4. Vorrichtung nach einem der Ansprüche 1 bis 3, **dadurch gekennzeichnet, dass** der Abstand zwischen zwei benachbarten Lochungen zwischen 0,4 mm und 30 mm beträgt.

5. Vorrichtung nach einem der Ansprüche 1 bis 4, **dadurch gekennzeichnet, dass** sie mehrere Reihen von Lochungen aufweist und die Lochungen versetzt angeordnet sind oder entlang von zu den Lochungslängsreihen senkrecht verlaufenden Linien ausgerichtet sind.

6. Vorrichtung nach einem der vorhergehenden Ansprüche, **dadurch gekennzeichnet, dass** die Platte eine Dicke zwischen 0,5 mm und 5 mm, vorzugsweise zwischen 0,6 mm und 1,4 mm aufweist.

7. Vorrichtung nach einem der vorhergehenden Ansprüche, **dadurch gekennzeichnet, dass** der freie Längsrand von einer der Auflageflächen von der Kammer weiter entfernt ist als der freie Längsrand der anderen Auflagefläche.

8. Vorrichtung nach Anspruch 7, deren Kammer (6) an der Platte über einen Durchgang (7') ausmündet, **dadurch gekennzeichnet, dass** die Mittellängsebene (Y) des Ausgangs (7) gegenüber der Mittellängsebene (X) des Durchgangs (7') der Kammer (6) geneigt ist.

9. Anlage zur Verfestigung eines Vlieses mittels Wasserstrahlen, umfassend ein Element (T) zum Befördern des Vlieses vor eine Strahlspritzvorrichtung, **dadurch gekennzeichnet, dass** die Vorrichtung so wie nach einem der vorhergehenden Ansprüche ist und der kleinste Abstand zwischen dem Beförderungselement (T) und der von dem Beförderungselement (T) am weitesten entfernten Stelle der Unterseite der Platte zwischen 10 mm und 50 mm, vorzugsweise zwischen 20 mm und 40 mm beträgt.

## Claims

1. Device for projecting jets of water comprising a body (4) which defines a chamber (6) and which delimits a longitudinal outlet (7) at the outer side, an integral single plate (1) which is provided with perforations being interposed between the chamber (6) and the outlet (7), being supported by two longitudinal supports (3) which are interposed between the plate (1) and the outlet (7), **characterised in that** the two supports (3) are curved in accordance with a curved surface which has the same longitudinal generating line, and whose concavity is directed towards the outlet (7).

2. Device according to claim 1, **characterised in that** the supports (3) are provided on the body (4) or on a plate carrier (17) carried by the body (4).

3. Device according to claim 1 or claim 2, **characterised in that** the perforations are generated by means of revolution and the notional axes of the perforations are normal with respect to the curved surface when the plate is pressed against the supports.

4. Device according to any one of claims 1 to 3, **characterised in that** the distance between two adjacent perforations is between 0.4 mm and 30.

5. Device according to any one of claims 1 to 4, **characterised in that** it has a plurality of rows of perforations and the perforations are arranged in a staggered manner or in alignment in accordance with the lines which are perpendicular to the longitudinal rows of perforations.

6. Device according to any one of the preceding claims, **characterised in that** the plate has a thickness between 0.5 mm and 5 mm, preferably between 0.6 mm and 1.4 mm.

7. Device according to any one of the preceding claims, **characterised in that** the free longitudinal edge of one of the supports is more remote from the chamber than the free longitudinal edge of the other support.

8. Device according to claim 7, the chamber (6) of which opens at the plate via a passage (7'), **characterised in that** the longitudinal centre plane (Y) of the outlet (7) is inclined relative to the longitudinal centre plane (X) of the passage (7') of the chamber (6).

9. Installation for consolidating a non-woven fabric with jets of water comprising an element (T) for conveying the non-woven fabric in front of a jet projection device, **characterised in that** the device is in accordance with any one of the preceding claims and the smallest distance between the transport element (T) and the point of the lower face of the plate furthest from the transport element (T) is between 10 mm and 50 mm, preferably between 20 mm and 40 mm.
